# EUROPÄISCHE PATENTSCHRIFT

(11) **EP 0 511 342 B1**
(45) Veröffentlichungstag und Bekanntmachung des Hinweises auf die Patenterteilung: **27.01.1999**
(21) Anmeldenummer: 91919152.8
(22) Anmeldetag: 09.11.1991
(51) Int. Cl.: E04B 1/80

(54) **MODUL AUS FASERMATTEN**
MODULE MADE OF FIBRE MATS
MODULE EN NATTES DE FIBRES

(30) Priorität: 16.11.1990 DE 9015695 U
(43) Veröffentlichungstag der Anmeldung: 04.11.1992
(73) Patentinhaber: Gossler Thermal Ceramics GmbH, 21465 Reinbek (DE)
(72) Erfinder: SCHULTZ, Adolf, D-2056 Glinde (DE)
(74) Vertreter: Liebelt, Rolf, Dipl.-Ing.
(86) Internationale Anmeldenummer: EP9102123
(87) Internationale Veröffentlichungsnummer: WO9208855

(56) Entgegenhaltungen:
- EP-A- 0 255 739
- DE-A- 2 801 591
- FR-A- 2 529 541
- GB-A- 1 159 605

## Beschreibung

Die Erfindung betrifft eine Isolierung von Wänden, Decken oder dgl. mit einem Modul, das ein erstes Fasermaterial, das aus einer Vielzahl von zu einem quaderförmigen Körper zusammengehaltener Fasermatten besteht, und ein zweites Fasermaterial, das die Fasermatten U-förmig übergreift, aufweist, sowie an der Wand, Decke oder dgl. so befestigt ist, daß die Fasermatten mit einer Schmalseite zur Wand, Decke oder dgl. weisen.

Aus derartigen Modulen, deren Fasermatten den jeweiligen Erfordernissen entsprechend aus Faserbahnen ausgeschnitten oder ausgestanzt werden, gebildete Verkleidungen der Wände, Decken oder dgl. von Räumen unterliegen als Folge der Temperatur- und/oder Druckbedingungen und/oder Luft- und/oder Gasströmung und/oder Feuchtigkeit der Raumatmosphäre einem beträchtlichen Verschleiß, da die Fasermatten unter anderem an den Schnittkanten zur Rißbildung in Mattenlängsrichtung neigen, wodurch nicht nur die Fasern im Mattenwerbund gelockert werden, sondern auch Mattenstücke abblättern.

Aus der FR-A-2 529 541 ist ein Verbundbauteil, das aus zwei Teilen aus unterschiedlichen Fasermaterialien besteht, bekannt. Das erste Fasermaterial dieses Verbundbauteiles ist ein übliches Fasermaterial aus keramischen oder mineralischen, feuerbeständigen oder feuerfesten Fasern in Form von Bahnen, Platten oder Formteilen. Das zweite Fasermaterial weist gegenüber den ersten Fasermaterial eine höhere mechanische Festigkeit auf und wird aus einer pastenförmigen Masse hergestellt, die aus einer Mischung aus keramischen Fasern, Bindeton und organischen Bindemitteln besteht. Diese pastenförmige Masse wird auf das erste Fasermaterial als umhüllende Schicht aufgetragen und bildet nach dem Aushärten das zweite Fasermaterial des Verbundbauteiles, das nicht nur die vorteilhaften Isoliereigenschaften von Fasermatten oder Faserbahnen aufweist, sondern durch das zweite Fasermaterial eine bessere mechanische Festigkeit, insbesondere gegenüber Druckbeanspruchungen erhält.

Aufgabe der Erfindung ist es nun, die Standzeit von Isolierungen aus Fasermatten zusammengefügten Modulen als Schall- und/oder Wärne- bzw. Kälteschutzverkleidung von Wänden, Decken oder dgl. zu verbessern.

Diese Aufgabe wird ausgehend von einer Isolierung der eingangs genannten Art erfindungsgemäß dadurch gelöst, daß das zweite Fasermaterial eine Faserbahn ist, deren Schenkel sich parallel zu den Fasermatten erstrecken, wobei die freien Enden der Schenkel zur Wand, Decke oder dgl. weisen und der die Schenkel verbindene Steg den Körper auf der die Wand, Decke oder dgl. gegenüberliegenden Seite übergreift.

Durch die erfindungsgemäße Ausgestaltung und Anordnung der Module einer Isolierung werden die Schnittkanten und -flächen der Fasermatten vor den unmittelbaren Einwirkungen der Raumatmosphäre geschützt, ohne daß die Isoliereigenschaften des Modules beeinflußt werden oder besondere Maßnahmen zu dessen Montage ergriffen werden müssen. Diese Eigenschaften des Modules nach der Erfindung bieten noch den Vorteil, daß bei Reparaturarbeiten an der Isolierverkleidung eines Raumes ein herkömmliches Modul gegen ein erfindungsgemäßes ausgetauscht werden kann. Ein weiterer Nutzen der Abschirmung des Hauptkörpers des Modules mit der U-förmigen Faserbahn liegt noch darin, daß diese der Raumatmosphäre ausgesetzte Faserbahn aus einem anderen, vorzugsweise einen hochwertigeren Werkstoff, als die weiteren Fasermatten des Modules gefertigt werden kann, wodurch eine erhebliche Einsparung an Materialkosten für das Modul zu erzielen ist.

Bei einer zweckmäßigen Weiterbildung der Erfindung kann die vom Steg der U-förmigen Faserbahn auf die Schnittflächen und -kanten der Fasermatten des Modulhauptkörpers ausgehende Schutzwirkung noch dadurch verbessert werden, daß zwischen dem Steg und den Schnittflächen der Fasermatten mindestens eine weitere, sich zum Steg parallel erstreckende Fasermatte angeordnet wird.

Ein Ausführungsbeispiel der Erfindung wird noch an Hand der Zeichnung, die eine schematische Ansicht eines Modules einer Isolierung einer Wand zeigt, beschrieben.

Das dargestellte Modul 1 umfaßt eine Vielzahl Fasermatten 2, die einen Hauptkörper bilden. Über diesen Hauptkörper greift eine U-förmig gestaltete Faserbahn 3, deren Schenkel 4 parallel zu den Fasermatten 2 sind und deren die Schenkel 4 verbindender Steg 5 sich über die von der nicht dargestellten Wand, an der das Modul 1 zu befestigen ist, wegweisenden Schnittflächen der Fasermatten 2 erstreckt. Zwischen den Schnittflächen und dem Steg 5 ist noch eine weitere Fasermatte 6 angeordnet. Dabei weisen die Werkstoffe der U-förmigen Faserbahn 3, der Fasermatten 2 des Hauptkörpers und der weiteren Fasermatte 6 unterschiedliche Eigenschaften auf.

Die U-förmige Faserbahn 3, die Fasermatten 2 und die weitere Fasermatte 6, die das Modul 1 bilden, werden von Querstäben 7 als quaderförmiger Block zusammengehalten. An diesen Querstäben 7 sind die Schenkel 8 von L-förmigen Befestigangselementen 9 gehalten, deren andere Schenkel 10 außen am Modul 1 anliegen und nicht gezeigte Einrichtungen aufweisen, mit denen diese und damit das Modul 1 an einer Wand (nicht dargestellt) angebracht werden können.

## Patentansprüche

1. Isolierung von Wänden, Decken od. dgl. mit einem Modul, das ein erstes Fasermaterial, das aus einer Vielzahl von zu einem quaderförmigen Körper zusammengehaltener Fasermatten (2) besteht, und ein zweites Fasermaterial, das die Fasermatten (2) U-förmig übergreift, aufweist sowie an der Wand, Decke od. dgl. so befestigt ist, daß die Fasermatten (2) mit einer Schmalseite zur Wand, Decke od. dgl. weisen, dadurch gekennzeichnet, daß das zweite Fasermaterial eine Faserbahn (3) ist, deren Schenkel (4) sich parallel zu den Fasermatten (2) erstrecken, wobei die freien Enden der Schenkel (4) zur Wand, Decke od. dgl. weisen und der die Schenkel (4) verbindende Steg (5) den Körper auf der der Wand, Decke od. dgl. gegenüberliegenden Seite übergreift.

2. Isolierung nach Anspruch 1, dadurch gekennzeichnet, daß zwischen dem Steg (5) der U-förmigen Faserbahn (3) und den Fasermatten (2) eine weitere, sich zum Steg (5) parallel erstreckende Fasermatte (6) angeordnet ist.

3. Isolierung nach Anspruch 1 oder 2, dadurch gekennzeichnet, daß die Fasermatten (2), die U-förmige Faserbahn (3) und/oder die weitere Fasermatte (6) aus unterschiedlichen Werkstoffen bestehen.

4. Modul zur Herstellung einer Isolierung nach einem der Ansprüche 1, 2 oder 3.

## Claims

1. Insulation for walls, ceilings or the like, with a module which comprises a first fibre material consisting of a plurality of fibre mats (2) held together to form a square member and a second fibre material which overreaches the fibre mats (2) in the form of a U, and is fastened on the wall, ceiling or the like in such a way that the fibre mats (2) are directed with a narrow side toward the wall, ceiling or the like, characterized in that the second fibre material is a fibre web (3) of which the arms (4) extend parallel to the fibre mats (2), the free ends of the arms (4) being directed toward the wall, ceiling or the like and the bridge (5) which connects the arms (4) overreaching the member on the side remote from the wall, ceiling or the like.

2. Insulation according to claim 1, characterized in that between the bridge (5) of the U-shaped fibre web (3) and the fibre mats (2) there is arranged a further fibre mat (6) extending parallel to the bridge (5).

3. Insulation according to claim 1 or 2, characterized in that the fibre mats (2), the U-shaped fibre web (3) and/or the further fibre mat (6) consist of different materials.

4. Module for producing insulation according to one of claims 1, 2 or 3.

## Revendications

1. Isolation pour murs, parois, plafonds ou analogues, comprenant un module qui comprend un premier ensemble fibreux, qui est lui-même composé d'une pluralité de matelas de fibres (2) maintenus assemblés en formant un corps parallélépipédique, et un deuxième ensemble fibreux qui enjambe les matelas de fibres (2) en formant un U, laquelle isolation est fixée au mur, plafond, ou analogue de telle manière que les matelas de fibres (2) soient tournés vers le mur, plafond ou analogue par un côté étroit, caractérisée en ce que le deuxième ensemble fibreux est une bande de fibres (3) dont les branches latérales (4) s'étendent parallèlement aux matelas de fibres (2), les extrémités libres des branches latérales (4) pointant vers le mur, plafond ou analogue, et dont la branche traversale (5) qui relie les branches larérales (4) enjambe le corps sur le côté de celui-ci qui est à l'opposé du mur, plafond ou analogue.

2. Isolation selon la revendication 1, caractérisée en ce qu'entre la branche traversale (5) de la bande de fibres (3) en forme de U et les matelas de fibres (2), il est prévu un autre matelas de fibres (6) qui s'étend parallèlement à la branche traversale (5).

3. Isolation selon la revendication 1 ou 2, caractérisée en ce que les matelas de fibres (2), la bande de fibres (3) en forme de U et/ou l'autre matelas de fibres (6) sont composés de matières différentes.

4. Module pour l'obtention d'une isolation selon une des revendications 1, 2 ou 3.
